# EUROPÄISCHE PATENTANMELDUNG

(11) **EP 4 450 423 A1**
(43) Veröffentlichungstag der Anmeldung: **23.10.2024**
(21) Anmeldenummer: 24169570.9
(22) Anmeldetag: 11.04.2024
(51) Int. Cl.: B65F 3/00, B65F 3/22

(54) **ABFALLSAMMELBEHÄLTER FÜR EIN MÜLLFAHRZEUG**

(30) Priorität: 13.04.2023 DE 102023109276
(71) Anmelder: FAUN Umwelttechnik GmbH & Co. KG, 27711 Osterholz-Scharmbeck (DE)
(72) Erfinder: Plate, Tim, 28879 Grasberg (DE)
(74) Vertreter: Regler, Markus Egid

(57) **Zusammenfassung**

Die Erfindung betrifft einen Abfallsammelbehälter (1), insbesondere für ein Müllfahrzeug, mit einem Sammelraum (2) und einem heckseitigen Schüttbereich (3), wobei Sammelraum (2) und Schüttbereich (3) durch eine Zwischenwand voneinander getrennt sind wobei in der Zwischenwand eine Durchführung (5) angeordnet ist, durch die ein Luftstrom aus dem Sammelraum (2) in den Schüttbereich (3) oder außerhalb des Sammelbehälters führbar ist. Dies ermöglicht eine effiziente und wartungsfreundliche Durchlüftung des Abfallsammelbehälters (1).

## Beschreibung

Die Erfindung betrifft einen Abfallsammelbehälter für ein Müllfahrzeug mit einem Sammelraum und einem Schüttbereich, wobei Sammelraum und Schüttbereich durch eine Zwischenwand voneinander getrennt sind, und bei dem eine Abführung der Luft aus dem Sammelraum vorgesehen ist.

In Abfallsammelbehältern, insbesondere wenn darin Bioabfälle gelagert oder gesammelt werden, können sich Gase bilden, die sich entzünden oder eine Explosion herbeiführen können, und damit eine Gefahr für Personen, insbesondere das Bedienpersonal, darstellen.

In der EP 0 118 738 A2 wird vorgeschlagen, die Luft im Inneren eines Abfallsammelbehälters auszutauschen. Dazu ist eine frontseitig des Sammelraums angeordnete Absaugvorrichtung vorgesehen. Das bedeutet, dass die Luft durch Öffnungen an der Frontseite des Sammelraums abgesaugt wird. Allerdings wird der gesammelte Abfall in Richtung der Frontseite des Sammelraums verdichtet. Nachteilig an dieser Anordnung ist es daher, dass dabei die Absaugöffnungen verstopft werden und häufig gereinigt werden müssen, wobei die Absaugöffnungen nur schwer zugänglich sein.

Es ist die Aufgabe der vorliegenden Erfindung, einen Abfallsammelbehälter mit einer wartungsfreundlichen Abluftvorrichtung zur Verfügung zu stellen. Diese Aufgabe wird gelöst durch einen Abfallsammelbehälter mit den Merkmalen des Patentanspruchs 1. Vorteilhafte Ausgestaltungen der Erfindung sind Gegenstand der abhängigen Ansprüche.

Die Erfindung betrifft einen Abfallsammelbehälter für ein Müllfahrzeug mit einem Sammelraum und einem heckseitigen Schüttbereich, wobei Sammelraum und Schüttbereich durch eine Zwischenwand voneinander getrennt sind, wobei in der Zwischenwand eine Durchführung angeordnet ist, durch die ein Luftstrom aus dem Sammelraum in den Schüttbereich oder außerhalb des Sammelbehälters führbar ist.

Durch die Anordnung der Durchführung an der Heckseite des Abfallsammelbehälters ist die Durchführung leicht zugänglich und kann leicht gereinigt werden, ist also wartungsfreundlich.

Vorzugsweise ist die Zwischenwand Teil einer Hecktür, die zur Seite oder nach oben aufklappbar ist und durch die der Sammelbehälter entleert werden kann. Dadurch ist die Durchführung auch auf einfache Weise an der Innenseite der Zwischenwand zugänglich.

Vorteilhafterweise wird die Durchführung aus einem Durchbruch in der Zwischenwand gebildet, in das ein Rohrstück eingeschweißt ist.

Die Luft im Inneren des Sammelraums wird durch die Durchführung in einen Bereich außerhalb des Sammelraums geleitet, wo sie sich mit der Umgebungsluft vermischt und verdünnt wird, so dass kein Gefahrenpotential mehr besteht.

Es hat sich gezeigt, dass diese heckseitige Durchführung, insbesondere in Verbindung mit dem Gebläse, ausreichend ist, um eine hinreichende Durchlüftung des Sammelraums zu erreichen.

Bevorzugt ist vorgesehen, dass die Durchführung mit einem Gebläse fluidleitend verbunden ist. Dadurch wird ein Luftstrom erzeugt, der die Luft aus dem Sammelraum in die Umgebung befördert. Vorzugsweise ist das Gebläse außerhalb des Sammelraums angeordnet. Bei dem Gebläse kann es sich beispielsweise um ein Radialgebläse oder ein Axialgebläse handeln. Das Gebläse kann beispielsweise über einen flexiblen Schlauch, aber auch über eine Rohranordnung, mit der Durchführung verbunden sein.

Das Gebläse oder sein Auslass oder die Mündung einer Fluidleitung, die von dem Auslass wegführt, ist vorzugsweise möglichst hoch an oder in dem Abfallsammelbehälter angeordnet, so dass die Abluft oberhalb des Arbeitsbereichs des Bedienpersonals in die Umgebung gelangt. Dadurch wird das Bedienpersonal vor der geruchsintensiven und eventuell sogar keimbelasteten Abluft geschützt.

In einer bevorzugten Ausführungsform der Erfindung ist vorgesehen, dass die Blasrichtung des Gebläses umkehrbar ist. Das heißt, dass Luft aus der Umgebung in den Sammelraum geblasen wird. Das bringt den Vorteil mit sich, dass eine Verstopfung der Durchführung oder eines Siebes, das die Durchführung abdeckt, freigeblasen werden kann. Dadurch ist die Vorrichtung selbstreinigend und weniger wartungsintensiv.

Besonders bevorzugt ist eine Vorrichtung zum Bestimmen des Volumenstroms des Gebläses vorgesehen, so dass beim Unterschreiten eines minimalen Volumenstroms die Blasrichtung des Gebläses umkehrbar ist. Der Volumenstrom kann direkt oder indirekt bestimmt werden. Beispielsweise ist es möglich, den elektrischen Stromverbrauch des Gebläses zu messen. Fällt dieser ab, dann ist davon auszugehen, dass das Gebläse nur lokal Luft umwälzt und nichts mehr aus dem Sammelraum absaugt, was auf eine Verstopfung von Sieb und/oder Durchführung hinweist.

Vorzugsweise kann bei Unterschreiten eines minimalen Volumenstroms die Blasrichtung des Gebläses automatisch für einen vorgesehenen Zeitraum umgekehrt werden. Dies kann auch mehrmals hintereinander erfolgen, bis die Verstopfung beseitigt ist.

Es kann auch vorgesehen sein, dass beim Unterschreiten eines minimalen Volumenstroms, gegebenenfalls nach einem oder mehreren Versuchen des Freiblasens, das Bedienpersonal über die Verstopfung informiert wird, so dass eine Wartung durchgeführt werden kann.

Gemäß einer weiteren Ausführung der Erfindung ist der Anschlussstutzen zwischen Fluidleitung und Gebläse als Halterung für das Gebläse ausgebildet. Dadurch ist eine Funktionsintegration gegeben, die den Montageaufwand und das Gewicht reduziert.

Vorzugsweise weist die Zwischenwand ein konisches, nach innen gerichtetes Verdichterelement auf und die Durchführung ist im Bereich des Verdichterelements angeordnet. Der in den Schüttraum eingeworfene Abfall wird an dem Verdichterelement vorbei in den Sammelraum befördert. Dies erfolgt gewöhnlich durch eine Rotation des dann zylindrischen Sammelraums um das ortsfeste Verdichterelement, wobei der Abfall gleichzeitig verdichtet wird. Durch die Anordnung im Bereich des Verdichterelements verbleibt auch die Durchführung ortsfest und so dass die Bewegung des Sammelraums nicht weiter berücksichtigt werden muss.

Vorzugsweise ist die Durchführung in der oberen Hälfte des Verdichterelements angeordnet. Dadurch wird erreicht, dass der Füllstand des Abfalls im Sammelraum während der Sammeltour möglichst spät den Bereich erreicht, in dem die Durchführung angeordnet ist. So wird vermieden, dass der Abfall die Durchführung und/oder ein Sieb frühzeitig verstopft. Daher ist es vorteilhaft, die Durchführung möglichst hoch an dem Verdichterelement anzuordnen, bevorzugt im oberen Drittel oder Viertel. Gleichzeitig ist die maximale Höhe durch die Antriebsvorrichtungen für den Verdichtungsmechanismus und durch heckseitigen Anbauten, etwa Hubsysteme, begrenzt, deren Bauraum ebenfalls berücksichtigt werden muss.

In einer weiteren vorteilhaften Ausgestaltung der Erfindung weist das Verdichterelement auf der dem Sammelraum zugewandten Seite wendelartige Vorsprünge auf, wobei die Durchführung unterhalb eines Vorsprungs oder hinter einem Vorsprung angeordnet ist. Die wendelartigen Vorsprünge dienen in erster Linie der Leitung des Abfalls vom Schüttraum in den Sammelraum und der Verdichtung des Abfalls bei einen höheren Füllgrad des Sammelbehälters. Wenn die Durchführung unter oder hinter einem der Vorsprünge angeordnet ist, wird gewährleistet, dass er besser vor dem Kontakt mit Abfall geschützt ist.

Weiterhin bevorzugt ist vorgesehen, dass der Sammelraum als um seine Längsachse drehbarer Zylinder ausgebildet ist, durch dessen Bewegung die Luft in seinem Inneren durchmischbar ist. Es hat sich gezeigt, dass durch die Rotation des zylindrischen Sammelraums die Luft in seinem Inneren in Bewegung versetzt wird. Aber auch der Abfall wird durch die Rotation bewegt, was zu einer Durchmischung der Luft führt. Das bedeutet, dass die Luft in dem gesamten Sammelraum stetig mit frischer Luft, die durch die Hecköffnung des Schüttbereichs in den Sammelraum gelangt durchmischt wird. Somit ist sichergestellt, dass nicht nur Abluft aus dem Bereich nahe der Zwischenwand durch die Durchführung aus dem Sammelraum geleitet wird.

In einer weiteren Ausführungsform der Erfindung ist die Durchführung in Richtung des Sammelraums um einen Winkel α nach unten geneigt, wobei der Winkel α größer ist als ein Winkel β, um den der Sammelraum in Richtung Heck geneigt ist. Damit wird erreicht, dass Kondenswasser und andere Flüssigkeiten, die in die Durchführung gelangen, in den Sammelraum zurückfließen können und sich nicht in der Durchführung oder der Fluidleitung ansammeln. Der Fahrzeugaufbau mit dem Sammelraum ist bauartbedingt um einen Winkel β zum Heck hin geneigt. Dieser Neigungswinkel hängt auch von der Länge des Aufbaus beziehungsweise des Sammelraums ab. Der Winkel α muss also mindestens diese Heckneigung kompensieren, damit der Rückfluss von Flüssigkeiten gewährleistet ist. Auch bei einem möglichen waagerechten Fahrzeugaufbau ist der Winkel α bevorzugt größer als 2°.

Bevorzugt ist die Durchführung in Richtung des Sammelraums daher um 2,5° bis 10°, bevorzugt 4° bis 6°, nach unten geneigt. Um für alle möglichen Konfigurationen von Aufbauten möglichst identische Komponenten verwenden zu können, ist der Winkel α groß genug zu wählen, dass in allen Anwendungsfälle eine ausreichend große Neigung der Durchführung für den Rückfluss in den Sammelraum gegeben ist. Gleichzeitig ist der maximale Neigungswinkel fertigungstechnisch begrenzt. So ist beispielsweise die Schweißverbindung eines Rohrstücks mit der Zwischenwand mit zunehmendem Winkel α schwieriger zu realisieren. Das gilt insbesondere, wenn die Durchführung an einem konischen Verdichterelement angeordnet ist.

Bevorzugt ist die Durchführung auf der in dem Sammelraum zugewandten Seite durch ein Sieb abgedeckt. Damit wird verhindert, dass grober Abfall in die Durchführung oder sogar in die Fluidleitung gelangt und diese verstopft oder sogar das Gebläse beschädigt. Das Sieb muss nicht unbedingt unmittelbar an der sammelraumseitigen Mündung der Durchführung angeordnet sein, sondern kann auch davon beabstandet sein.

Besonders bevorzugt bilden der wendelartige Vorsprung, das Sieb und ein Abdeckblech einen Vorraum vor der Durchführung. Dadurch wird ein vor Verschmutzung geschützter Bereich geschaffen, durch den eine Verstopfung der Durchführung vorteilhaft vermieden wird. Gleichzeitig kann das Sieb an dem Abdeckblech und an dem Vorsprung und damit beabstandet von der Durchführung befestigt werden.

In einer weiteren Ausgestaltung der Erfindung ist auf dem Weg des Luftstroms zumindest ein Filter vorgesehen. Der Weg des Luftstroms beinhaltet dabei sowohl die Durchführung als auch eine Fluidleitung, ein Gebläse oder einen Anschlussstutzen dazwischen. Durch einen Filter können Feinstaub und/oder Keime und/oder Gerüche aus der Abluft entfernt werden. Dadurch werden die Umweltbelastung und insbesondere die Belastung des Bedienpersonals stark reduziert.

Bevorzugt ist der Filter in der Fluidleitung, in einem Bereich nahe der Durchführung angeordnet. Dann ist er leicht zugänglich und kann wartungsfreundlich einfach ausgetauscht werden.

Alternativ ist der Filter mit einer zusätzlichen Leitung nach dem Gebläse angebracht. Bevorzugt in der Nähe und/oder auf Höhe des Standorts des Bedienpersonals. Auch hier ist der Filter leicht zugänglich und kann wartungsfreundlich einfach ausgetauscht werden.

In einer weiteren Ausführung der Erfindung ist in oder an der Durchführung heckseitig der Zwischenwand eine Wartungsöffnung vorgesehen. Damit ist die Durchführung von dem Schüttbereich aus zugänglich, so dass die Durchführung selbst oder ein gegebenenfalls vorhandenes Sieb vom Heck aus gereinigt werden können, beispielsweise indem sie mit einem Hochdruckreiniger gespült werden. Auch das trägt zur Wartungsfreundlichkeit bei. Die Wartungsöffnung kann beispielsweise durch einen einfachen Deckel verschlossen sein.

Die Erfindung wird anhand der nachfolgenden Figuren weiter beschrieben. Es zeigen
- Figur 1: einen Längsquerschnitt eines erfindungsgemäßen Abfallsammelbehälters,
- Figur 2: das Heckteil eines erfindungsgemäßen Abfallsammelbehälters vom Schüttbereich aus betrachtet,
- Figur 3: das Heckteil eines erfindungsgemäßen Abfallsammelbehälters vom Sammelraum aus betrachtet.

In Figur 1 ist ein erfindungsgemäßer Abfallsammelbehälter 1 gezeigt. Dieser umfasst einen Sammelraum 2 und einen Schüttbereich 3. Sammelraum 2 und Schüttbereich 3 sind durch eine als konisches Verdichterelement 4 ausgeführte Zwischenwand voneinander getrennt. Der Sammelraum 2 ist zylinderförmig und rotiert im Betrieb um seine Längsachse. Dadurch wird der in den Schüttbereich 3 geladene Abfall in den Sammelraum 2 befördert und zwischen Verdichterelement 4 und der vorderen Wand des Sammelraums 2 verdichtet.

Durch das Verdichterelement 4 ist eine Durchführung 5 geführt, durch die ein Luftstrom aus dem Sammelraum 2 in die Umgebung außerhalb des Sammelraums 2 führbar ist. Die Durchführung 5 besteht aus einem Rohr, das durch einen Durchbruch in dem Verdichterelement 2 geführt ist und an diesem verschweißt ist. Die Durchführung 5 ist in Richtung des Sammelraums 2 um einen Winkel α von 5° geneigt.

Am heckseitigen Ende der Durchführung 5 im Schüttbereich 3 ist eine Wartungsöffnung 6 vorgesehen, die durch einen Deckel verschlossen ist. Durch die Wartungsöffnung 6 kann die Durchführung 5 heckseitig erreicht werden und in einfacher Weise etwa durch einen Wasserstrahl gereinigt werden.

An der Durchführung 5 ist eine Fluidleitung 7 angeschlossen, die als flexibler Schlauch ausgeführt ist. Diese leitet die Abluft zu einem Gebläse 8, das oberhalb und außerhalb des Sammelraums 2 angeordnet ist. Das Gebläse 8 befindet sich in einem zum Heckteil 9 gehörigen Bauraum. Das Heckteil 9 kann zum Entleeren des Sammelraums 2 nach oben geschwenkt werden. Dabei wird das Gebläse 8 mitgeschwenkt und ist von der Innenseite des Heckteils 9 zu Wartungszwecken zugänglich. Die Halterung 10 des Gebläses 8 ist gleichzeitig als Anschlussstutzen für die Fluidleitung 7 ausgebildet.

Das Gebläse 8 saugt die Abluft aus dem Sammelraum 2 und entlässt sie oberhalb des Abfallsammelbehälters in die Umgebung, wodurch das Bedienpersonal und andere Personen nicht mit der geruchs- und/oder keim belasteten Abluft in Kontakt kommen. Die Blasrichtung des Gebläses 8 kann auch umgekehrt werden, so dass Luft aus der Umgebung in den Sammelraum 2 geblasen werden kann. Dies wird dazu genutzt Verstopfungen der Durchführung 5 oder eines Siebes 11, das die Durchführung 5 abdeckt durch Freiblasen zu entfernen.

Figur 2 zeigt das Heckteil 9 mit den vorstehend beschriebenen Komponenten noch einmal aus einer Perspektive von hinter dem Abfallsammelbehälter 1. Der zylindrische Sammelraum 2 ist dabei ausgeblendet.

Hier ist gut zu erkennen, dass die Wartungsöffnung 6 von der Heckseite aus gut zu erreichen und damit wartungsfreundlich ist.

Figur 3 zeigt die Innenseite des Heckteils 9, quasi vom Sammelraum 2 aus betrachtet. Hier ist auch die Lagerung 12 zu sehen, mit denen das Heckteil 9 an dem Aufbau mit dem Sammelraum 2 angebracht ist. Das gesamte Heckteil 9 kann nach oben geschwenkt werden. Dadurch ist das Gebläse 8 frei zugänglich und kann problemlos gewartet oder ausgetauscht werden.

Das Verdichterelement 4 weist einen wendelartigen Vorsprung 13 auf. Hinter diesem Vorsprung 13 ist die Durchführung 5 angeordnet. In Figur 3 ist sie nicht zu sehen, da sie von dem Sieb 11 und dem Abdeckblech 14 umgeben ist. Vorsprung 13, Sieb 11 und Abdeckblech 14 bilden einen Vorraum vor der Durchführung 5. Dadurch ist die Durchführung vor Verschmutzung durch Abfall geschützt. Da sie auch in der oberen Hälfte des Verdichterelements 4 angeordnet ist, kommt sie im Sammelbetrieb überhaupt erst spät bei hohem Füllgrad mit Abfall in Kontakt, so dass eine Verschmutzung überhaupt erst spät eintreten kann. Ganz allgemein wurde die Durchführung 5 an einer Stelle des Verdichterelements 4 angeordnet, wo dieses möglichst wenig mit Abfall in Kontakt kommt. Insbesondere wird der Abfall beim Verdichten nicht gegen die Durchführung 5 beziehungsweise das Sieb 11 gepresst, so dass der Verschmutzungsgrad gering bleibt.

Wird das Heckteil 9 nach oben geschwenkt, ist auch das Sieb 11 frei zugänglich und kann problemlos gereinigt oder bei Verschleiß ausgetauscht werden.

### Bezugszeichen

- 1: Abfallsammelbehälter
- 2: Sammelraum
- 3: Schüttbereich
- 4: Verdichterelement
- 5: Durchführung
- 6: Wartungsöffnung
- 7: Fluidleitung
- 8: Gebläse
- 9: Heckteil
- 10: Halterung
- 11: Sieb
- 12: Lagerung
- 13: Vorsprung
- 14: Abdeckblech

## Patentansprüche

1. Abfallsammelbehälter (1), insbesondere für ein Müllfahrzeug, mit einem Sammelraum (2) und einem heckseitigen Schüttbereich (3), wobei Sammelraum (2) und Schüttbereich (3) durch eine Zwischenwand voneinander getrennt sind **dadurch gekennzeichnet, dass** in der Zwischenwand eine Durchführung (5) angeordnet ist, durch die ein Luftstrom aus dem Sammelraum (2) in den Schüttbereich (3) oder außerhalb des Sammelbehälters führbar ist.

2. Abfallsammelbehälter (1) nach Anspruch 1 **dadurch gekennzeichnet, dass** die Durchführung (5) mit einem Gebläse (8) fluidleitend verbunden ist.

3. Abfallsammelbehälter (1) nach Anspruch 2 **dadurch gekennzeichnet, dass** die Blasrichtung des Gebläses (8) umkehrbar ist.

4. Abfallsammelbehälter (1) nach Anspruch 3 **dadurch gekennzeichnet, dass** eine Vorrichtung zum Bestimmen des Volumenstroms des Gebläses (8) vorgesehen ist, so dass beim Unterschreiten eines minimalen Volumenstroms die Blasrichtung des Gebläses (8) umkehrbar ist.

5. Abfallsammelbehälter (1) nach zumindest einem der Ansprüche 2 bis 4 **dadurch gekennzeichnet, dass** der Anschlussstutzen zwischen Fluidleitung (7) und Gebläse (8) als Halterung (10) für das Gebläse (8) ausgebildet ist.

6. Abfallsammelbehälter (1) nach zumindest einem der vorstehenden Ansprüche **dadurch gekennzeichnet, dass** die Zwischenwand ein konisches, nach innen gerichtetes Verdichterelement (4) aufweist und die Durchführung (5) im Bereich des Verdichterelements (4) angeordnet ist.

7. Abfallsammelbehälter (1) nach Anspruch 6 **dadurch gekennzeichnet, dass** die Durchführung (5) in der oberen Hälfte des Verdichterelements (4) angeordnet ist.

8. Abfallsammelbehälter (1) nach Anspruch 6 oder 7 **dadurch gekennzeichnet, dass** das Verdichterelement (4) auf der dem Sammelraum (2) zugewandten Seite wendelartige Vorsprünge aufweist, wobei die Durchführung (5) unterhalb eines Vorsprungs (13) oder hinter einem Vorsprung (13) angeordnet ist.

9. Abfallsammelbehälter (1) nach zumindest einem der vorstehenden Ansprüche **dadurch gekennzeichnet, dass** der Sammelraum (2) als um seine Längsachse drehbarer Zylinder ausgebildet ist, durch dessen Bewegung die Luft in seinem Inneren durchmischbar ist.

10. Abfallsammelbehälter (1) nach zumindest einem der vorstehenden Ansprüche **dadurch gekennzeichnet, dass** die Durchführung (5) in Richtung des Sammelraums (2) um einen Winkel α nach unten geneigt ist, wobei der Winkel α größer ist als ein Winkel β, um den der Sammelraum (2) in Richtung Heck geneigt ist.

11. Abfallsammelbehälter (1) nach Anspruch 10 **dadurch gekennzeichnet, dass** die Durchführung (5) in Richtung des Sammelraums (2) um einen Winkel α von 2,5° bis 10°, bevorzugt von 4° bis 6°, nach unten geneigt ist.

12. Abfallsammelbehälter (1) nach zumindest einem der vorstehenden Ansprüche **dadurch gekennzeichnet, dass** die Durchführung (5) auf der in dem Sammelraum (2) zugewandten Seite durch ein Sieb (11) abgedeckt ist.

13. Abfallsammelbehälter (1) nach zumindest einem der Ansprüche 8 bis 12 **dadurch gekennzeichnet, dass** der wendelartige Vorsprung (13), das Sieb (11) und ein Abdeckblech (14) einen Vorraum vor der Durchführung (5) bilden.

14. Abfallsammelbehälter (1) nach zumindest einem der vorstehenden Ansprüche **dadurch gekennzeichnet, dass** auf dem Weg des Luftstroms zumindest ein Filter vorgesehen ist.

15. Abfallsammelbehälter (1) nach zumindest einem der vorstehenden Ansprüche **dadurch gekennzeichnet, dass** in oder an der Durchführung (5) heckseitig der Zwischenwand eine Wartungsöffnung (6) vorgesehen ist.
